# EUROPÄISCHE PATENTSCHRIFT

(11) **EP 3 111 029 B1**
(45) Veröffentlichungstag und Bekanntmachung des Hinweises auf die Patenterteilung: **11.12.2019**
(21) Anmeldenummer: 15706238.1
(22) Anmeldetag: 24.02.2015
(51) Int. Cl.: E05B 79/06

(54) **TÜRGRIFFSYSTEM FÜR FAHRZEUGE**
DOOR-HANDLE SYSTEM FOR VEHICLES
SYSTÈME DE POIGNÉE DE PORTE POUR VÉHICULES

(30) Priorität: 28.02.2014 DE 102014102682
(43) Veröffentlichungstag der Anmeldung: 04.01.2017
(73) Patentinhaber: Huf Hülsbeck & Fürst GmbH & Co. KG, 42551 Velbert (DE)
(72) Erfinder: BECK, Andreas, 44795 Bochum (DE); BARTELS, Markus, 45472 Mülheim (DE); DIEKER, Coen, 7091 VW Dinxperlo (NL)
(74) Vertreter: Bals, Rüdiger
(86) Internationale Anmeldenummer: PCT/EP2015/053856
(87) Internationale Veröffentlichungsnummer: WO 2015/128332

(56) Entgegenhaltungen:
- EP-A1- 1 797 960
- EP-A2- 1 355 022
- WO-A1-02/02894
- WO-A1-96/03911
- WO-A1-02/092947
- DE-A1-102007 027 845
- US-B1- 6 363 577

## Beschreibung

Die vorliegende Erfindung ist auf ein Türgriffsystem zum Betätigen eines beweglichen Teils eines Fahrzeugs, insbesondere einer Tür oder Heckklappe oder dergleichen gemäß dem Oberbegriff von Anspruch 1 gerichtet. Dabei ist an dem Türgriffsystem ein Träger, der an einer Innenseite des beweglichen Teils anordbar ist, vorgesehen. Ferner weist das Türgriffsystem einen Türgriff auf, der an einer Außenseite des beweglichen Teils durch den Träger anordbar ist, und der Türgriff über seine Längserstreckung zwei Enden aufweist, an denen jeweils Anschlussmittel zur Befestigung am Träger vorgesehen sind. Des Weiteren ist das Türgriffsystem versehen mit einem Befestigungselement, was zur Befestigung des Türgriffs durch zumindest ein Anschlussmittel am Träger dient, wobei das Befestigungselement zumindest eine Freigabestellung und eine Fixierstellung aufweist und ein Verstellelement, das zur Verstellung des Befestigungselements zwischen der Freigabestellung und der Fixierstellung dient. Darüber hinaus ist die vorliegende Erfindung auch auf ein Verfahren zur Montage eines Türgriffsystems zum Betätigen eines beweglichen Teils eines Fahrzeugs gemäß dem Oberbegriff von Anspruch 12 gerichtet.

Aus der Druckschrift DE 10 2007 027 845 A1 ist bspw. ein Türgriffsystem zum Betätigen eines beweglichen Teils eines Kraftfahrzeugs, insbesondere einer Tür oder Heckklappe bekannt, bei der ein Träger an der Innenseite des beweglichen Teils angeordnet ist und der zur Befestigung eines Türgriffs an einer Außenseite des beweglichen Teils dient. Dabei weist der Türgriff ein erstes Griffende und ein zweites Griffende auf, die über einen komplexen Aufbau am Träger des Türgriffsystems befestigt sind. Eine Montage des Türgriffs an dem Träger ist durch mehrere komplexe Montageschritte erforderlich.

Aus der Druckschrift WO 02/092947 ist ein Türgriffsystem gemäß des Oberbegriffs von Anspruchs 1 bekannt, bei dem jedoch der Türgriff an nur einem Ende (seiner Längserstreckung) ein Anschlussmittel zur Befestigung am Träger vorsieht. Das zweite Ende, in Form eines Griffdoms, dient nicht zur Befestigung am Träger, sondern zur mechanischen Betätigung eines Türschlosses.

Weiterhin offenbart die Druckschrift EP 1 797 960 ein Türgriffsystem mit einer formschlüssigen Fixierung des Türgriffs durch Verstellung eines Befestigungselements.

Es ist folglich Aufgabe der vorliegenden Erfindung ein Türgriffsystem sowie ein Verfahren zur Montage eines Türgriffsystems bereitzustellen, das zumindest teilweise die Nachteile aus dem Stand der Technik überwindet. Insbesondere ist es eine Aufgabe der vorliegenden Erfindung den mechanischen Aufbau des Türgriffsystems zur Befestigung des Türgriffs am Träger sowie die Montage am beweglichen Teil zu vereinfachen.
Die vorliegende Aufgabe wird durch ein Türgriffsystem mit den Merkmalen des Anspruchs 1, insbesondere aus dem kennzeichnenden Teil gelöst. Ebenfalls wird zur Lösung der Aufgabe ein Montageverfahren zur Montage eines Türgriffsystems mit den Merkmalen des Anspruchs 12, insbesondere aus dem kennzeichnenden Teil, vorgeschlagen. In den abhängigen Vorrichtungs- und Verfahrensansprüchen sind bevorzugte Weiterbildungen der Erfindung aufgeführt. Merkmale, die zu dem erfindungsgemäßen Türgriffsystem offenbart werden, gelten dabei auch für das erfindungsgemäße Montageverfahren und umgekehrt. Außerdem kann das erfindungsgemäße Montageverfahren aus Anspruch 12 mit dem erfindungsgemäßen Türgriffsystem durchgeführt werden.

Das erfindungsgemäße Türgriffsystem zum Betätigen eines beweglichen Teils eines Fahrzeugs, insbesondere einer Tür oder Heckklappe oder dergleichen ist mit einem Träger, der an einer Innenseite des beweglichen Teils anordbar ist, versehen. Zusätzlich weist dieses Türgriffsystem einen Türgriff auf, der an einer Außenseite des beweglichen Teils durch den Träger anordbar ist. Der Türgriff weist über seine Längserstreckung zwei Enden auf, an denen jeweils Anschlussmittel zur Befestigung am Träger vorgesehen sind. Ein derartiger Türgriff ist bspw. als Ziehgriff ausgestaltet. Damit die Anschlussmittel mechanisch mit dem Träger zur Befestigung zusammenwirken können, können in dem beweglichen Teil entsprechende Öffnungen vorgesehen sein, durch die die Anschlussmittel ragen. Ferner ist das Türgriffsystem mit einem Befestigungselement ausgestattet, was zur, insbesondere formschlüssigen, Befestigung des Türgriffs durch zumindest ein Anschlussmittel am Träger dient. Hierbei weist das Befestigungselement zumindest eine Freigabestellung und eine Fixierstellung auf. In der Freigabestellung ist der Türgriff freigegeben und somit nicht direkt oder indirekt mit dem Träger befestigt. In der Fixierstellung ist hingegen der Türgriff durch das Befestigungselement direkt oder indirekt am Träger befestigt. Ferner weist das Türgriffsystem ein Verstellelement auf, das zur Verstellung des Befestigungselements zwischen der Freigabestellung und der Fixierstellung dient. Somit wird das Befestigungselement durch das Verstellelement zwischen der Freigabestellung und der Fixierstellung hin und her bewegt. Erfindungsgemäß ist es vorgesehen, dass das Befestigungselement in seiner Fixierstellung den Türgriff durch beide Anschlussmittel bzw. die vorhandenen Anschlussmittel am Türgriff am Träger hält. Dabei fixiert das Befestigungselement gleichzeitig die vorhandenen Anschlussmittel vom Türgriff am Träger. Somit ist der Türgriff besonders einfach und sicher durch die vorliegende Ausgestaltung des Türgriffsystems am beweglichen Teil befestigbar bzw. montierbar.

Im Rahmen der Erfindung kann es vorgesehen sein, dass der Türgriff starr und unbeweglich am beweglichen Teil angeordnet ist. Dabei dient das Befestigungselement zur starren Anordnung des Türgriffs an dem Träger. Damit ist der Türgriff selbst unbeweglich am Träger und somit auch am beweglichen Teil befestigt. Gerade bei einem starr ausgegestalteten Türgriff ist die Konstruktion des gesamten Türgriffsystems besonders einfach ausgestaltet.

Ebenfalls ist es jedoch im Rahmen der Erfindung denkbar, dass der Türgriff beweglich, gemeint ist dreh- oder schwenkbar oder herausziehbar, am beweglichen Teil angeordnet sein kann. Hierzu kann der Türgriff über einen Lagerbock indirekt am Träger durch das Befestigungselement befestigt sein. Zur Befestigung des beweglichen Türgriffs kann ein oder können sämtliche vorhandenen Anschlussmittel des Türgriffs über Lagerböcke am Träger befestigt werden. Der Aufbau des Türgriffsystems mit dem beweglichen Türgriff ist durch die zusätzliche Verwendung von zumindest einem Lagerbock etwas komplexer aufgebaut als bei einem starr ausgestaltetem Türgriff. Zusätzlich können bei dem Türgriffsystem mit einem beweglichen Türgriff Ausgleichsmassen sowie Crashsperren und Sperrklinken zur Erhöhung der Sicherheit, insbesondere bei einem Crash, vorgesehen sein. Auch dient ein beweglicher Türgriff zweckmäßigerweise dazu, ein Schloss zum Verschließen des beweglichen Teils mechanisch zu betätigen.

Des Weiteren kann es bei dem erfindungsgemäßen Türgriffsystem vorgesehen sein, dass das Befestigungselement verschiebbar, insbesondere zwischen der Freigabestellung und der Fixierstellung, am Träger gelagert ist. Somit kann nur durch ein Verschieben des Befestigungselements von der Freigabestellung in die Fixierstellung der Türgriff am Träger formschlüssig befestigt werden. Hierzu kann das Befestigungselement über Führungsmittel am Träger gehalten sein. Zu diesem Zweck können die Führungsmittel am Träger T-förmig ausgestaltet sein, und mit Langlöchern am Befestigungselement formschlüssig zusammenwirken, um eine Führung für das Befestigungselement zu bilden. Idealerweise sind die Langlöcher im Befestigungselement mit einer Erweiterung ausgestattet, um das Befestigungselement über den Kopf des T-förmigen Führungsmittels einführen zu können. Zweckmäßigerweise ist der Abstand der Erweiterungen von den Langlöchern auf den Abstand der T-förmigen Führungsmittel am Träger abgestimmt, womit gemeint ist, dass der Abstand jeweils gleich lang ist. Nachdem das Befestigungselement mit seinen Erweiterungen von den Langlöchern über die T-förmigen Köpfe der Führungsmittel am Träger geführt ist, braucht das Befestigungselement nur etwas längs verschoben werden, wodurch eine formschlüssige Führung zwischen dem Befestigungselement und dem Träger realisiert ist.

Optional ist es im Rahmen der Erfindung denkbar, dass zur Befestigung zumindest des Trägers oder des Türgriffs Öffnungen am beweglichen Teil vorgesehen sind. Durch diese Öffnungen ragen die Anschlussmittel vom Türgriff, um diese mit dem Träger zu befestigen. Der Träger selbst kann durch zumindest ein, bevorzugt mehrere, Haltemittel am beweglichen Teil anordbar sein. Hierzu können die Haltemittel, die hakenförmig ausgestaltet sein können, zumindest formschlüssig die Öffnungsränder von den Öffnungen im beweglichen Teil hintergreifen. Idealerweise werden dabei die Öffnungen im beweglichen Teil verwendet, die auch für die Durchführung des Türgriffs vorgesehen sind. Um möglichst eine hohe Stabilität des beweglichen Teils zu erreichen, sollten die Öffnungen für den Türgriff geometrisch komplementär zu den durchragenden Anschlussmitteln des Türgriffs ausgestaltet sein. Die zuvor erwähnten Haltemittel vom Träger ragen von der Innenseite des beweglichen Teils durch die Öffnungen und hintergreifen die Außenseite der Öffnungsränder.

Um den Träger örtlich sicher am beweglichen Teil zu fixieren, kann zumindest ein Fixierelement vorgesehen sein, dass den Träger am beweglichen Teil fixiert. Hierbei ist es denkbar, dass das Fixierelement als Schraube ausgestaltet ist und mit einem Gewinde am Träger in einer Montageposition am beweglichen Teil zusammenwirkt. Folglich wird der Träger, nachdem er über seine Haltemittel zunächst formschlüssig im beweglichen Teil angeordnet ist, durch das Fixierelement in seiner örtlichen Lage am beweglichen Teil fixiert. Hierdurch wird sichergestellt, dass der Träger seine gewünschte Lage am beweglichen Teil unverändert beibehält. Idealerweise ist das Fixierelement derart bei dem Türgriffsystem angeordnet, dass es von dem Türgriff außenseitig verdeckt wird. Das Fixierelement selbst wird in der Regel von der Außenseite durch eine Öffnung im beweglichen Teil in den Träger eingeführt und damit verbunden, z. B. durch das erwähnte Gewinde.

Ferner ist es erfindungsgemäß denkbar, dass am Befestigungselement zumindest ein Vorspannmittel angeordnet ist, welches in der Fixierstellung mit dem Türgriff mechanisch zusammenwirkt. Durch dieses Vorspannmittel wird der Türgriff an die Außenseite des beweglichen Teils gepresst, wenn das Befestigungselement seine Fixierstellung einnimmt. Damit erfüllt das Befestigungselement nicht nur die Halterung und Fixierung des Türgriffs am Träger bzw. am beweglichen Teil, sondern sorgt gleichzeitig für eine ausreichende Kippstabilität, da der Türgriff spielfrei und somit verwacklungsfrei über den Träger am beweglichen Teil befestigt ist. Vorzugsweise kann das Vorspannmittel am Befestigungselement als Federzunge ausgestaltet sein, die insbesondere materialeinheitlich aus dem Befestigungselement gebildet ist. Damit ist das Vorspannmittel quasi als Ausbuchtung, die Rundungen oder Abschrägungen aufweist, vom Befestigungselement ausgestaltet. Idealerweise ist für jedes Anschlussmittel des Türgriffs ein Vorspannmittel am Befestigungselement vorgesehen, um ein besonders sicheren Halt des Türgriffs zu gewährleisten. Im Rahmen der Erfindung ist es möglich, dass ein Schließzylinder vorgesehen ist, der zum mechanischen Auslösen einer Funktion bei einem Sicherheitssystem des Fahrzeugs dient. Bei dem Sicherheitssystem des Fahrzeugs kann es sich um ein Zugangssystem, wie z. B. eine Zentralverriegelung, handeln. Auch kann es sich um eine Alarmanlage oder eine Wegfahrsperre handeln, die durch den mechanischen Schließzylinder betätigt oder bedient werden kann. Der Schließzylinder ist dabei durch den Träger am beweglichen Teil befestigbar. Hierbei kann das Befestigungselement den Schließzylinder, insbesondere formschlüssig am Träger befestigen. Damit dient das Befestigungselement nicht nur zur Befestigung des Türgriffs am Träger, sondern auch gleichzeitig zur Befestigung des Schließzylinders am Träger.

Um ein Eindringen von Feuchtigkeit durch die Öffnung im beweglichen Teil zu verhindern, kann es vorgesehen sein, dass zwischen dem Türgriff und der Außenseite des beweglichen Teils zumindest ein Dichtungselement vorgesehen ist. Durch die vorhandenen Dichtungselemente werden die Öffnungen im beweglichen Teil bei der Montage des Türgriffs verschlossen, da der Türgriff von außen auf die Dichtungen drückt, die wiederum gegen die Außenseite vom beweglichen Teil gepresst werden, um den Bereich um die Öffnungen im beweglichen Teil abzudichten. Außerdem bewirken diese Dichtungen, dass der Türgriff eine lackierte Oberfläche der Außenseite vom beweglichen Teil beschädigt.

Um eine erhöhte Kippstabilität des montierten Türgriffs an dem beweglichen Teil zu erzielen, ist es vorgesehen, dass die in den Träger hineinragenden Anschlussmittel durch komplementär ausgestaltete Führungsflächen im Träger umgeben werden. Hierzu ist es von Vorteil, wenn die Anschlussmittel über eine gewisse Länge verfügen, da sich somit die Kontaktfläche zwischen den Anschlussmitteln und den komplementär ausgestalteten Führungsflächen am Träger vergrößert.

Erfindungsgemäß ist es vorsehbar, dass das Befestigungselement zumindest einen ersten und einen zweiten Abschnitt aufweist. Dabei kann der zweite Abschnitt zur Befestigung des Türgriffs am Träger vorgesehen sein, und der erste Abschnitt zur Befestigung des Schließzylinders vorgesehen sein. Damit kommt dem ersten und dem zweiten Abschnitt jeweils eine gesonderte Funktion des Befestigungselementes zu.

Auch ist es im Rahmen der Erfindung möglich, das zumindest am zweiten Abschnitt des Befestigungselements Gegenführungsmittel vorgesehen sind, die mit den Führungsmitteln am Träger, insbesondere formschlüssig, zusammenwirken. Damit wird das Befestigungselement zumindest auch am zweiten Abschnitt am Träger gehalten und ggf. geführt. Zusätzlich dient dieser zweite Abschnitt auch zur Befestigung des Türgriffs am Träger.

Bei einer besonders eleganten Ausgestaltung der Erfindung kann es vorgesehen sein, dass das Befestigungselement zumindest einteilig, materialeinheitlich oder monolithisch ausgebildet ist. Somit handelt es sich bei dem Befestigungselement um ein einheitliches Bauteil, welches nicht aus mehreren Bauelementen zusammengesetzt ist. Das Befestigungselement kann z. B. in Form eines Schiebers ausgestaltet sein, der jedoch eine höhenversetzte Kontur aufweisen kann, die idealerweise geometrisch komplementär zu einer Kontur des Trägers ausgestaltet ist, um mit ihr im Rahmen einer Führung zusammenwirken zu können. Auch ist es hierbei denkbar, dass die Materialstärke des Befestigungselements variiert, wobei besonders kritische Stellen des Befestigungselements mit einer größeren Materialstärke ausgestaltet sind. Bei diesen kritischen Stellen kann es sich z. B. um die Bereiche rund um die Befestigungsmittel vom Befestigungselement handeln.

Ebenfalls ist es erfindungsgemäß denkbar, dass das Befestigungselement zumindest zweiteilig ausgebildet ist. Hierbei kann ein erster Teil durch den ersten Abschnitt und ein zweiter Teil durch den zweiten Abschnitt des Befestigungselements ausgebildet sein. Damit ist es möglich, auch für die jeweiligen Abschnitte unterschiedliche Materialien oder Materialstärken vom Befestigungselement zu verwenden. So kann z. B. das erste Teil des Befestigungselements aus einem Gussteil, insbesondere einem Metallgussteil oder einem Leichtmetallgussteil, bestehen. Das zweite Teil des Befestigungselements kann hingegen aus einem Schmiedeteil oder einem Walzblechteil bestehen. Die mechanische Verbindung zwischen dem ersten und dem zweiten Teil des Befestigungselements kann durch ein Verbindungsmittel realisiert werden. Idealerweise sind dabei die beiden Teile des Befestigungsmittels zumindest formschlüssig durch das Verbindungsmittel miteinander befestigt. Auch ist eine stoffschlüssige Verbindung zwischen dem ersten und dem zweiten Teil des Befestigungselements denkbar. Die Montage des zweiteiligen Befestigungselements lässt sich dadurch vereinfachen, wenn die beiden Teile erst nach der Anordnung am Träger miteinander verbunden werden. Jedoch ist auch eine Befestigung des Befestigungselements am Träger in einer zusammengefügten Fassung vom ersten und zweiten Teil des Befestigungselements denkbar. Bei einer weiteren die Erfindung verbessernden Maßnahme kann es vorgesehen sein, dass das Verstellelement insbesondere direkt am Träger in einer Aufnahme gelagert ist und das Befestigungselement zwischen der Freigabestellung und der Fixierstellung längsverschiebt. Hierbei dient das Verstellelement quasi als Antrieb für das Befestigungselement. Das Verstellelement kann selbst als Schraube oder Federelement, insbesondere mit einem Rastmittel, ausgestaltet sein. Das als Schraube ausgestaltete Verstellelement ist dabei mit seinem Schraubenkopf drehbar aber ortsfest in der Aufnahme vom Träger gelagert. Das Gewinde der Schraube ist hingegen in ein Gewinde vom Befestigungselement geschraubt. Eine Drehung der in der Trägeraufnahme gelagerten Schraube bewirkt nun, dass das Befestigungselement entlang des Gewindes der Schraube längsverschieblich ist. Sofern das Verstellelement als Federelement ausgestaltet ist, kann diese Feder sich in der Aufnahme am Träger abstützen und gegen das verschiebbare Befestigungselement drücken, um dieses somit von der Freigabestellung in die Fixierstellung zu überführen. Idealerweise weist das als Federelement ausgestaltete Verstellelement ein Rastmittel auf, wodurch das Federelement in einer Ausgangslage gehalten werden kann, in der sich das Befestigungselement in seiner Freigabestellung befindet. Dadurch, dass das Rastmittel vom Federelement in der Aufnahme am Träger gelöst wird, drückt die Federkraft vom Federelement das Befestigungselement automatisch in die Fixierstellung. Da die Federkraft vom Federelement permanent auf das Befestigungselement wirkt, ist dieses sicher in der Fixierstellung gehalten. Eine Verschiebung des Befestigungselements von der Fixierstellung in die Freigabestellung kann z. B. durch ein Zurückdrehen des als Schraube ausgestalteten Verstellelements erfolgen oder durch einen Gegendruck auf das Befestigungselement entgegen der Federkraft vom Federelement.

Um Manipulationen des montierten Türgriffs zu vermeiden, kann das Verstellelement durch einen Durchbruch im beweglichen Teil erreichbar und einstellbar sein. Hierbei empfiehlt es sich, dass das Verstellelement jedoch nicht von der Außenseite des beweglichen Teils erreichbar ist. Vielmehr kann der bewegliche Durchbruch im beweglichen Teil an einer Stirnseite angeordnet sein, die nur erreichbar ist, wenn das bewegliche Teil zumindest teilweise geöffnet ist, wodurch die Stirnseite freigegeben ist. Um die Montage des Türgriffsystems am beweglichen Teil zu verbessern, kann es vorgesehen sein, dass das Verstellelement formschlüssig mit dem Befestigungselement verbunden ist. Hierdurch kann erreicht werden, dass das Verstellelement direkt mit dem Befestigungselement verbunden ist und eine Bewegung des Verstellelements direkt auf das Befestigungselement wirkt. Zu diesem Zweck kann das Verstellelement direkt über ein Gewinde mit dem Befestigungselement verbunden sein oder das Verstellelement ist stoffschlüssig mit dem Befestigungselement verbunden oder aber das Verstellelement ist z. B. an das Befestigungselement angenietet, geschweißt, gelötet oder geklebt.

Optional ist es im Rahmen der Erfindung möglich, dass wenigstens ein Anschlussmittel vom Türgriff zumindest einteilig, materialeinheitlich oder monolithisch mit dem Türgriff ausgebildet ist. Damit werden die Anschlussmittel quasi durch den Türgriff selber gebildet. Die Anschlussmittel können auch an dem Türgriff angeschweißt oder angespritzt oder mit dem Türgriff verschraubt sein. Zweckmäßigerweise können die Anschlussmittel stangenförmig aus den Enden des Türgriffs herausragen, und sind insbesondere im Wesentlichen orthogonal zur Längserstreckung des Türgriffs ausgerichtet. Durch die orthogonale Anordnung der Anschlussmittel zur Längserstreckung des Türgriffs kann erreicht werden, dass der Türgriff durch eine im Wesentlichen senkrechte Heranführung an das bewegliche Teil montierbar ist.

Auch kann es erfindungsgemäß vorgesehen sein, dass beide Anschlussmittel vom Türgriff parallel zueinander ausgerichtet sind. Hierbei ist es denkbar, dass die Anschlussmittel eine unterschiedliche Länge aufweisen. Gerade bei einer nicht symmetrischen Außenkontur des Türgriffs empfiehlt sich eine an die Geometrie angepasste Ablängung des Anschlussmittels an das bewegliche Teil bzw. den daran angeordneten Träger.

Des Weiteren ist es erfindungsgemäß denkbar, dass am Befestigungselement Befestigungsmittel angeordnet sind, die insbesondere am zweiten Abschnitt vorgesehen sind. Hierbei wirken die Befestigungsmittel mechanisch mit der Fixierstellung des Befestigungselements mit den Gegenbefestigungsmitteln an den Anschlussmitteln vom Türgriff zusammen. Diese mechanische Zusammenwirkung findet in der Regel formschlüssig statt, so dass quasi die Befestigungsmittel vom Befestigungselement die Anschlussmittel mit Hilfe der Gegenbefestigungsmittel daran verriegeln. Hierzu können die Gegenbefestigungsmittel an den Anschlussmitteln als Nuten ausgestaltet sein, in die die Befestigungsmittel vom Befestigungselement durch die Verschiebung in die Fixierstellung einfahren. Um dieses Einfahren zu erleichtern, kann wenigstens eine Anlaufschräge an zumindest dem Befestigungsmittel oder dem Gegenbefestigungsmittel vorgesehen sein. Sofern die Gegenbefestigungsmittel an den Anschlussmitteln vom Türgriff als Nuten ausgestaltet sind, können somit die Einlaufschrägen an den Gegenbefestigungsmitteln vorhanden sein. Auch können gleichzeitig an den Befestigungsmitteln und vom Befestigungselement Einlaufschrägen sein, die geometrisch auf die mechanisch zusammenwirkenden Einlaufschrägen am Türgriff abgestimmt sind. Auch sei an dieser Stelle erwähnt, dass die Gegenbefestigungsmittel an den Anschlussmitteln nicht unbedingt aus Nuten oder Ausnehmungen bestehen müssen, sondern vielmehr kann es sich hierbei auch um Ausbuchtungen handeln, die formschlüssig mit den Befestigungsmitteln vom Befestigungselement zusammenwirken können. Idealerweise umgreift ein Befestigungsmittel vom Befestigungselement das Gegenbefestigungsmittel an den Anschlussmitteln vom Türgriff beidseitig, wodurch ein besonders sicherer Formschluss zur Halterung des Türgriffs am beweglichen Teil entsteht. Zusätzlich können an den Befestigungsmitteln auch die bereits erwähnten Vorspannmittel vorgesehen sein, wodurch eine weitere verbesserte Befestigung des Türgriffs erreichbar ist.

Das erfindungsgemäße Türgriffsystem kann optional mit zumindest einer Elektronikeinheit ausgestattet sein, die mit einem Sicherheitssystem von Fahrzeugdaten technisch, entweder über Kabel oder per Funk, verbindbar ist. Hierbei ist es denkbar, dass zumindest ein Teil oder die gesamte Elektronik auch im Türgriff anordbar ist. Im Türgriff können so z. B. zumindest ein Näherungssensor, eine Antenne zu einer Kommunikation mit einem externen mobilen ID-Geber oder ein Schaltelement angeordnet sein, wodurch der Komfort des Türgriffsystems verbessert werden kann. Hierdurch kann z. B. ein Passive-Keyless-Entry- oder ein Active-Keyless-Entry- sowie ein Passive-Keyless-Go-System realisiert werden. Zu diesem Zweck ist es vorgesehen, dass im Türgriff ein Hohlraum vorgesehen ist, der zumindest einen Teil der Elektronikeinheit aufnimmt. Auch bietet die Anordnung eines Teils der Elektronikeinheit im Türgriff den Vorteil, dass zwischen einer Annäherung eines Bedieners an das Fahrzeug und einem Eingreifen des Bedieners in die Griffmulde, die vom Türgriff und dem beweglichen Teil gebildet wird, messtechnisch unterschieden werden kann. Hierdurch lässt sich der Komfort beim Zugangsfahrzeug durch das erfindungsgemäße Türgriffsystem deutlich verbessern.

Auch ist es denkbar, dass die zuvor erwähnte Elektronikeinheit auch ein Lichtmodul aufweist, welches vorzugsweise im Türgriff anordbar ist, um eine Vorfeldbeleuchtung zu realisieren. Ebenfalls kann im Türgriff auch eine Datenschnittstelle, in Form einer Bluetooth- oder NFC-(Nearfield Communication)Schnittstelle vorhanden sein. Durch diese Schnittstellen ist ein externer Datenaustausch zwischen dem Sicherheitssystem oder der Fahrzeugelektronik mit einem externen Gerät auf einfache Art und Weise möglich, ohne einen Zugang zum Fahrzeug vornehmen zu müssen.

Um den Türgriff über eine Datenleitung mit dem Sicherheitssystem oder der fahrzeugseitigen Elektronik verbinden zu können, kann es vorgesehen sein, dass an wenigstens einem Anschlussmittel des Türgriffs eine elektrische Steckverbindung angeordnet ist, die mit einer Gegensteckverbindung am Träger elektrisch zusammenwirkt. Idealerweise ist die elektrische Steckverbindung am Anschlussmittel des Türgriffs derart ausgestaltet, dass sie automatisch mit der Gegensteckverbindung am Träger verbunden wird, wenn der Türgriff durch die Öffnungen am beweglichen Teil in den Träger eingeführt wird. Eine Verriegelung bzw. Befestigung des Türgriffs durch die Verschiebung des Befestigungselements führt gleichzeitig zu einer Verriegelung der Steckverbindung mit der Gegensteckverbindung. auf diese Art und Weise kann die Montage des erfindungsgemäßen Türgriffsystems weiter vereinfacht werden. Auch weist eine derartige Ausgestaltung der elektrischen Steckverbindung am Anschlussmittel den Vorteil auf, dass ein Stecker nicht mehr von der Innenseite des beweglichen Teils mit einer Gegensteckverbindung manuell verbunden werden muss. Allerdings ist es auch denkbar, dass zwischen dem Anschlussmittel und der elektrischen Steckverbindung noch eine Leitung vorgesehen ist, womit die Steckverbindung vom Türgriff geometrisch flexibel anordbar am Träger oder an einer Innenseite des beweglichen Teils stattfinden kann.

Auch sei an dieser Stelle erwähnt, dass zumindest der Türgriff oder der Träger als Spritzgussteil, insbesondere aus Kunststoff, herstellbar ist. Der Türgriff aus Kunststoff weist den Vorteil auf, dass die Elektronikeinheit ohne weiteren Aufwand auch teilweise im Türgriff anordbar ist. Dabei schirmt Kunststoff vorteilhafterweise keine elektromagnetischen Felder ab. Um eine besonders stabile Ausgestaltung des Türgriffsystems zu erhalten, kann der Träger zumindest teilweise aus einem Metallguss, insbesondere Leichtmetallguss bestehen. Auch ist es von Vorteil, wenn der Träger über wabenförmige Verstärkungsrippen verfügt, die die Stabilität des Trägers erhöhen und gleichzeitig das Gewicht reduzieren. Idealerweise sind die Führungsmittel für das Befestigungsmittel am Träger gleich mit angespritzt.

Die vorliegende Erfindung ist auch auf ein Sicherheitssystem für ein Fahrzeug mit dem erfindungsgemäßen Türgriffsystem gerichtet. Ebenfalls umfasst die Erfindung auch ein Fahrzeug mit zumindest dem erfindungsgemäßen Türgriffsystem oder dem erfindungsgemäßen Sicherheitssystem.

Die vorliegende Erfindung ist auch auf ein Verfahren zur Montage eines Türgriffsystems zum Betätigen eines beweglichen Teils eines Fahrzeugs, insbesondere einer Tür oder Heckklappe oder dergleichen gemäß dem Oberbegriff von Anspruch 12 gerichtet. Erfindungsgemäß ist es bei einem derartigen Montageverfahren vorgesehen, dass die folgenden Schritte zur Montage des Türgriffsystems am beweglichen Teil des Fahrzeugs ausgeführt werden:
a) Befestigung des Trägers an der Innenseite des beweglichen Teils
b) Lineares Einführen der Anschlussmittel des Türgriffs von der Außenseite durch Öffnungen im beweglichen Teil in den Träger
c) Formschlüssige Fixierung des Türgriffs durch Verstellung des Befestigungselements von der Freigabestellung in die Fixierstellung, wobei im Schritt c) durch die Verstellung des Befestigungselements in die Fixierstellung beide Anschlussmittel fixiert werden.

Zu den Schritten a), b) und c) ist zu bemerken, dass diese zeitlich in der Reihenfolge a), b), c) ausgeführt werden können. Auch kann eine Untergliederung der zuvor genannten Schritte erfolgen. Optional kann das Befestigungselement ausschließlich linear verschoben werden. Wie zuvor erwähnt worden ist, kann die Verstellung auch automatisch durchgeführt werden, wenn z. B. das Verstellelement eine Feder aufweist, die die erforderliche Verstellkraft aufbringt.

Ferner ist es möglich, dass beim Schritt a) der Träger zunächst an das bewegliche Teil angesteckt wird und anschließend mit einem Fixierelement am beweglichen Teil gesichert wird. Das Anstecken des Trägers an das bewegliche Teil kann durch die bereits erwähnten Haltemittel am Träger erfolgen.

Des Weiteren kann ein Schritt b1) vorgesehen sein, bei dem ein Schließzylinder von der Innenseite des beweglichen Teils in den Träger eingeschoben wird, um daran befestigt zu werden. Hierzu kann der Schritt c) dienen, der gleichzeitig durch die Verstellung des Befestigungselements in die Fixierstellung am Träger durch das Befestigungselement auch den Schließzylinder fixiert. Damit werden der Schließzylinder sowie der Türgriff gleichzeitig im Schritt c) durch das Befestigungselement in der Fixierstellung formschlüssig gehalten.

Ebenfalls kann bei dem erfindungsgemäßen Montageverfahren das erfindungsgemäße Türgriffsystem, wie zuvor mit sämtlichen Merkmalen beschrieben, verwendet werden.

Weitere Maßnahmen und Vorteile der vorliegenden Erfindung ergeben sich aus den Ansprüchen, der nachfolgenden Beschreibung und den Zeichnungen. Ebenfalls gelten die offenbarten Merkmale aus dem erfindungsgemäßen Türgriffsystem auch für das erfindungsgemäße Montageverfahren und umgekehrt. In den Zeichnungen ist die Erfindung in unterschiedlichen Ausführungsbeispielen dargestellt. Dabei können die in den Ansprüchen und in der Beschreibung erwähnten Merkmale jeweils einzeln für sich oder in Kombination erfindungswesentlich sein. Es zeigen:
- Figur 1: eine schematische Rückansicht auf ein erfindungsgemäßes Türgriffsystem mit seinem Träger, montiert an einer Innenseite des beweglichen Teils,
- Figur 2a: eine Ausschnittsvergrößerung aus Figur 1 von einem Verstellelement des erfindungsgemäßen Türgriffsystems,
- Figur 2b: eine vergleichbare Ausschnittsvergrößerung aus Figur 2a, jedoch mit einem anders ausgestaltetem Verstellelement,
- Figur 2c: eine beispielhafte Ausschnittvergrößerung aus einem rechten Befestigungsbereich des Türgriffs am Träger aus Figur 1,
- Figur 3: eine teilweise Schnittansicht durch das erfindungsgemäße Türgriffsystem aus Figur 1 in einer Freigabestellung eines Befestigungselements,
- Figur 4: eine Vergrößerung des rechten Befestigungsbereichs des Türgriffs aus Figur 3,
- Figur 5: eine vergleichbare Schnittansicht durch das erfindungsgemäße Türgriffsystem aus Figur 3, jedoch in einer Fixierstellung des Befestigungselements,
- Figur 6: eine Ausschnittvergrößerung aus Figur 5 vom rechten Befestigungsbereich, vergleichbar zu Figur 4 und
- Figur 7: eine schematische Ansicht eines Fahrzeuges, mit einem erfindungsgemäßen Türgriffsystem.

In den nachfolgenden Figuren werden für die gleichen technischen Merkmale auch von unterschiedlichen Ausführungsbeispielen die identischen Bezugszeichen verwendet.

Figur 1 zeigt eine Rückansicht auf ein erfindungsgemäßes Türgriffsystem 10, welches an einer Innenseite 101.1 am beweglichen Teil 101 vom Fahrzeug 100 montiert ist. Folglich sind von einem montierten Türgriff 12 nur Anschlussmittel 12.3 sichtbar, die zur Befestigung des Türgriffs 12 am Träger 11 dienen. Zu diesem Zweck ist am Träger 11 ein Befestigungselement 15 vorgesehen, welches in Form eines Schiebers ausgestaltet ist. Das Befestigungselement 15 selbst wird über Führungsmittel 11.1 formschlüssig am Träger 11 gehalten, wozu Gegenführungsmittel 8 in Form von Langlöchern mit Erweiterung am Befestigungselement 15 vorgesehen sind. Das in Figur 1 dargestellte Befestigungselement 15 weist einen ersten Abschnitt 15.3 und einen zweiten Abschnitt 15.4 auf, wobei der erste Abschnitt 15.3 im Wesentlichen einem ersten Teil 15.5 und der zweite Abschnitt 15.4 im Wesentlichen einem zweiten Teil 15.6 vom Befestigungselement 15 entspricht. Der erste Abschnitt 15.3 dient dabei dazu einen ggf. vorhandenen Schließzylinder 17 formschlüssig am Träger 11 zu sichern. In dieser Figur 1 ist nur die Rückseite des Schließzylinders 17 erkennbar, die mit einem Hebel zur Übertragung der mechanischen Drehbewegung des Schließzylinders verbunden ist. Der zweite Abschnitt 15.4 dient zur Befestigung des Türgriffs 12, insbesondere durch die Anschlussmittel 12.3 vom Türgriff. Die genaue Funktionsweise wird aus den Figuren 3, 4 sowie 5 und 6 noch näher erläutert. Wie weiter anhand der Figur 1 zu erkennen ist, ist das Befestigungselement 15 im vorliegenden Fall zweiteilig 15.5 und 15.6 ausgebildet, wobei die beiden Teile durch die beiden dargestellten Verbindungsmittel 15.7 formschlüssig miteinander verbunden sind. Diese Verbindungsmittel 15.7 können aus Bolzen bestehen, die aus dem ersten Teil 15.5 vom Befestigungselement 15 herausragen und die mit Löchern im zweiten Teil 15.6 des Befestigungselements 15 formschlüssig zusammenwirken. Die Verstellelemente 16 können auch als Nieten oder Schrauben ausgestaltet sein. Auch ist es denkbar, dass die beiden Teile 15.5 und 15.6 miteinander stoffschlüssig verbunden werden. Wie zuvor beschrieben worden ist, ist es jedoch auch denkbar, dass das gesamte Befestigungselement 15 einteilig ausgestaltet sein kann.

In der Figur 1 ist noch am linken Rand des Trägers 11 eine Aufnahme 11.3 für ein Verstellelement 16, welches in Form einer Schraube 16.1 dargestellt ist, gezeigt. Ebenfalls ist gut die wabenförmige Struktur des Trägers 11 mit seinen Verstärkungsrippen 11.4 zu erkennen.

In der Figur 2a ist eine Ausschnittvergrößerung des linken Bereichs des Trägers 11 mit dem Verstellelement 16 dargestellt. Hierbei wird deutlich, dass das Verstellelement 16 als Verstellschraube 16.1 ausgestaltet ist. Der Schraubenkopf ist dabei formschlüssig aber drehbar in der Aufnahme 11.3 vom Träger 11 gelagert. Hierdurch wird bewirkt, dass das Verstellelement 16 ortsfest am Träger 11 verbleibt. Das Gewinde der Schraube 16.1 wirkt mit einem Gewinde im Befestigungsmittel 15, insbesondere im ersten Abschnitt 15.3 zusammen. Dabei führt eine Drehung der Schraube durch den vorhandenen Durchbruch im Träger 11 zu einer Längsverschiebung des gesamten Befestigungselements 15 in Richtung des dargestellten Pfeils 25. Somit kann das Befestigungselement 15 durch eine Drehung der Verstellschraube 16.1 von einer Freigabestellung | in eine Fixierstellung ∥ und ggf. zurück bewegt werden. Damit wird deutlich, dass der gesamte Türgriff 12 nur durch ein Betätigen des Verstellelements 16 zwischen seiner Freigabestellung | und der Fixierstellung ∥ bewegt werden kann.

In der weiteren Figur 2b ist eine optionale Ausgestaltung des Verstellelements 16 vergleichbar zur Ausschnittvergrößerung in Figur 2a dargestellt. Hierbei ist das Verstellelement 16 als Feder 16.2 dargestellt, die zweckmäßigerweise über ein Rastmittel 16.3 verfügt. Wie gut zu erkennen ist, ist wieder das Verstellelement 16 in einer Aufnahme 11.3 vom Träger 11 gelagert. Dabei wird zunächst das Verstellelement 16 durch die vorhandenen Rastmittel 16.3 in Vertiefungen in der Aufnahme 11.3 gelagert. Wird nun das schraubenförmige Verstellelement 16 durch einen Fahrzeugschlüsselansatz im Kopfbereich gedreht, so geraten die Rastmittel 16.3 aus den Vertiefungen und die Feder 16.2 drückt das gesamte Verstellelement 16 in Richtung des angedeuteten Pfeils, wodurch das Befestigungselement 15 von seiner Freigabestellung I in die Fixierstellung II überführt wird. Zu diesem Zweck ist das Verstellelement 16 fest mit dem Befestigungselement 15 verbunden. Die Montage eines derart ausgestalteten erfindungsgemäßen Türgriffsystems ist besonders einfach, da die Arretierung des Türgriffs 12 nur durch ein leichtes Verdrehen des Verstellelements 16 erreichbar ist.

In der weiteren Figur 2c ist eine Vergrößerung des rechten Anschlussmittels 12.3 vom Türgriff 12 aus Figur 1 in beispielhafter Form dargestellt. Hierbei weist die Stirnfläche des Anschlussmittels 12.3 Kontakte der Steckverbindung 19 auf, die mit einer Gegensteckverbindung am Träger 11 elektrisch verbindbar sind. Somit führt die Befestigung des Türgriffs 12 im Träger 11 gleichzeitig zu einer elektrischen Verbindung des im Türgriff angeordneten Teils der Elektronikeinheit 13 mit dem Träger 11 bzw. der kraftfahrzeugseitigen Elektronik. Optional kann aus zumindest einem Anschlussmittel 12.3 ein Kabel mit der Steckverbindung 19 herausgeführt werden, wie es in Figur 1 angedeutet ist.

In der Figur 3 ist ein erfindungsgemäßes Türgriffsystem 10 im teilweisen Querschnitt über die Längserstreckung 18 gezeigt. Das Befestigungselement 15 befindet sich dabei in seiner Freigabestellung I, wobei der Träger 11 bereits seine Montageposition III am beweglichen Teil 101 eingenommen hat. Wie gut zu erkennen ist, ist das Befestigungselement 15 zweiteilig 15.5 und 15.6 aufgebaut. Das erste Teil 15.5 kann dabei als Gussteil ausgestaltet sein, um eine besonders sichere Befestigung des Schließzylinders 17 am Träger 11 zu bewirken. Dieser Schließzylinder 17 wird ebenfalls durch eine Verschiebung des Befestigungselements 15 von der Freigabestellung I in die Fixierstellung II formschlüssig gesichert. Dafür hinterfährt das Befestigungselement 16 mit seinem ersten Abschnitt 15.3 hinter einen Absatz vom Schließzylinder 17, wodurch ein Formschluss gebildet wird. Der zweite Teil 15.6 des Befestigungselements 15 ist blechartig ausgestaltet und weist zwei Durchbrüche für die Anschlussmittel 12.3 vom Türgriff 12 auf. In der Montageposition III des Trägers 11 sowie der Freigabestellung I vom Befestigungselement 15 wird der Türgriff 12 durch die Öffnungen 101.3 im beweglichen Teil 100 durchgeführt, wobei gleichzeitig die Anschlussmittel 12.3 auch teilweise durch den Träger 11 geführt werden. Wie weiter bei Figur 3 zu erkennen ist, weist der Türgriff 12 eine Längserstreckung 18 auf, wobei der Türgriff zwei Enden 12.2 aufweist. An den beiden Enden 12.2 ragen die stabförmigen Anschlussmittel 12.3 heraus, die im Wesentlichen orthogonal zur Längserstreckung 19 des Türgriffs 12 ausgerichtet sind. Über diese stabförmigen Anschlussmittel 12.2 können die zuvor erwähnten Dichtungen geschoben werden.

Anhand der Figur 4 ist zunächst gut zu erkennen, wie der Träger 11 mit einem hakenförmigen Haltemittel 11.2 in der Montageposition III am beweglichen Teil 101 gehalten wird. Zusätzlich ist ein Fixierelement 14 in Form einer Schraube vorgesehen, um den Träger 11 exakt am beweglichen Teil 101 auszurichten und zu halten. Das Fixierelement 14 ist in Form einer Schraube ausgestaltet und wird außenseitig 101.2 durch das bewegliche Teil 101 durchgeführt und wirkt mit einem Gewinde am Träger 11 zusammen, welches in Figur 4 entsprechend angedeutet ist. Ferner ist zwischen dem Türgriff 12 und dem beweglichen Teil 101 um die Öffnung 101.3 eine Dichtung 20 vorgesehen.

Aus den weiteren Figuren 5 und 6 geht nun die Verriegelung des Türgriffs 12 am Träger 11 hervor. Zu diesem Zweck wird das Befestigungselement 15 durch die Betätigung des Verstellelements 16 von seiner Freigabestellung I in seine Fixierstellung II überführt. Diese Überführung erfolgt im vorliegenden Fall durch eine reine Linearbewegung des Befestigungselements 14. Dabei verschiebt sich das gesamte Befestigungselement 15 entlang der Führungsmittel 11.1 am Träger 11. Hierzu sind im Befestigungselement 15 entsprechende Langlöcher 15.9 vorgesehen.

In der Figur 6 ist der erzeugte Formschluss zwischen dem Befestigungselement 15 und den Türgriff 12 deutlich zu erkennen. Zu diesem Zweck sind an dem Befestigungselement 15 die als Vorsprünge ausgestalteten Befestigungsmittel 15.1 vorgesehen, die in Ausnehmungen bzw. Nuten in dem Anschlussmittel 12.3 einfahren. diese Ausnehmungen oder Nuten bilden die Gegenbefestigungsmittel 12.4 für die Befestigungsmittel 15.1. Um das Einfahren der Befestigungsmittel 15.1 in die Gegenbefestigungsmittel 12.4 zu erleichtern, sind Einlaufschrägen 12.5 an den Gegenbefestigungsmitteln 12.4 sowie den Befestigungsmitteln 15.1 vorgesehen. Zusätzlich weisen die Befestigungsmittel 15.1 Vorspannmittel 15.2 als Federzungen auf, wodurch ein erhöhter Anpressdruck des Türgriffs 12 an die Außenseite 101.2 vom beweglichen Teil 100 bewirkt wird. Diese Vorspannmittel 15.2 sind als trapezförmige Ausformungen der Befestigungsmittel 15.1 ausgebildet, wobei die Schrägen gleichzeitig auch Einlaufschrägen für das Gegenbefestigungsmittel 12.4 vom Türgriff 12 bilden. Die Befestigungsmittel 15.1 ragen beidseitig in die Gegenbefestigungsmittel 12.4 vom Anschlussmittel 12.3 herein. Somit kann eine punktuelle Verriegelung des Türgriffs 12 vermieden werden, wodurch ebenfalls die Stabilität der Befestigung deutlich erhöht werden kann.

In der Figur 7 ist ein erfindungsgemäßes Fahrzeug 100 mit einem Sicherheitssystem 103 angedeutet. Dabei ist das erfindungsgemäße Türgriffsystem an dem beweglichen Teil 101, welches eine Fahrzeugtür darstellt, gezeigt.

### Bezugszeichen liste

- 10: Türgriffsystem
- 11: Träger
- 11.1: Führungsmittel für 15
- 11.2: Haltemittel für 101
- 11.3: Aufnahme für 16
- 11.4: Verstärkungsrippen
- 12: Türgriff, insbesondere feststehend
- 12.1: Handhabe
- 12.2: Ende
- 12.3: Anschlussmittel
- 12.4: Gegenbefestigungsmittel für 15
- 12.5: Einlaufschräge
- 13: Elektronikeinheit von 10/12
- 13.1: Teil der Elektronikeinheit in 12
- 14: Fixierelement für 11, insbesondere Schraube
- 15: Befestigungselement
- 15.1: Befestigungsmittel für 12
- 15.2: Vorspannmittel
- 15.3: erster Abschnitt
- 15.4: zweiter Abschnitt
- 15.5: erstes Teil
- 15.6: zweites Teil
- 15.7: Verbindungsmittel
- 15.8: Gegenführungsmittel
- 15.9: Langlöcher für 11.1
- 16: Verstellelement
- 16.1: Schraube
- 16.2: Feder
- 16.3: Rastmittel
- 17: Schließzylinder
- 18: Längserstreckung von 12
- 19: Steckverbindung
- 20: Dichtung für 12
- 100: Fahrzeug, insbesondere KFZ
- 101: bewegliches Teil
- 101.1: Innenseite
- 101.2: Außenseite
- 101.3: Öffnung
- 102: Schloss, insbesondere elektromechanisch
- 103: Sicherheitssystem

- I: Freigabestellung von 15
- II: Fixierstellung von 15
- III: Montageposition von 11

## Patentansprüche

1. Türgriffsystem (10) zum Betätigen eines beweglichen Teils (101) eines Fahrzeuges (100), insbesondere einer Tür oder Heckklappe oder dergleichen, mit einem Träger (11), der an einer Innenseite (101.1) des beweglichen Teils (101) anordbar ist,
einem Türgriff (12), der an einer Außenseite (101.2) des beweglichen Teils (101) durch den Träger (11) anordbar ist, und der Türgriff (12) über seine Längserstreckung (18) zwei Enden (12.2) aufweist, an denen jeweils Anschlussmittel (12.3) zur Befestigung am Träger (11) vorgesehen sind,
einem Befestigungselement (15), was zur Befestigung des Türgriffs (12) durch zumindest ein Anschlussmittel (12.3) am Träger (11) dient, wobei das Befestigungselement (15) zumindest eine Freigabestellung (I) und eine Fixierstellung (II) aufweist, und
einem Verstellelement (16), das zur Verstellung des Befestigungselements (15) zwischen der Freigabestellung (I) und der Fixierstellung (II) dient,
**dadurch gekennzeichnet,**
**dass** das Befestigungselement (15) in seiner Fixierstellung (II) den Türgriff (12) durch beide Anschlussmittel (12.3) am Träger (11) hält.

2. Türgriffsystem (10) nach Anspruch 1,
**dadurch gekennzeichnet,**
**dass** der Türgriff (12) starr und unbeweglich, insbesondere durch das Befestigungselement (15), am beweglichen Teil (101) anordbar ist
und/oder dass das Befestigungselement (15) verschiebbar am Träger (11) gelagert ist, wobei insbesondere das Befestigungselement (15) über Führungsmittel (11.1) am Träger (11) gehalten ist,
und/oder dass das Befestigungselement (15) zumindest einteilig, materialeinheitlich oder monolithisch ausgebildet ist.

3. Türgriffsystem (10) nach einem der vorhergehenden Ansprüche,
**dadurch gekennzeichnet,**
**dass** zur Befestigung zumindest des Trägers (11) oder des Türgriffes (12) Öffnungen (101.3) am beweglichen Teil (101) vorgesehen sind, und
**dass** der Träger (11) durch zumindest ein, bevorzugt mehrere Haltemittel (11.2) am beweglichen Teil (101) anordbar ist,
wobei insbesondere die Haltemittel (11.2) zumindest formschlüssig Öffnungsränder von den Öffnungen (101.3) im beweglichen Teil (101) hintergreifen,
und/oder dass am Befestigungselement (15) zumindest ein Vorspannmittel (15.2) angeordnet ist, welches in der Fixierstellung (II) mit dem Türgriff (12) mechanisch zusammenwirkt,
wodurch der Türgriff (12) an die Außenseite (101.2) des beweglichen Teils (101) pressbar ist,
wobei insbesondere das Vorspannmittel (15.2) als Federzunge ausgestaltet ist, die insbesondere materialeinheitlich aus dem Befestigungselement (15) gebildet ist.

4. Türgriffsystem (10) nach einem der vorhergehenden Ansprüche,
**dadurch gekennzeichnet,**
**dass** der Träger (11) durch zumindest ein Fixierelement (14) am beweglichen Teil (101) fixierbar ist,
wobei insbesondere das Fixierelement (14) als Schraube (14.1) ausgestaltet ist und mit einem Gewinde am Träger (11) in einer Montageposition (III) am beweglichen Teil (101) zusammenwirkt.

5. Türgriffsystem (10) nach einem der vorhergehenden Ansprüche,
**dadurch gekennzeichnet,**
**dass** ein Schließzylinder (17) vorgesehen ist, der zum mechanischen Auslösen einer Funktion bei einem Sicherheitssystem (103) des Fahrzeuges (100) dient,
wobei der Schließzylinder (17) durch den Träger (11) am beweglichen Teil (101) befestigt ist, und
das Befestigungselement (15) den Schließzylinder (17), insbesondere formschlüssig, am Träger (11) befestigt.

6. Türgriffsystem (10) nach einem der vorhergehenden Ansprüche,
**dadurch gekennzeichnet,**
**dass** das Befestigungselement (15) zumindest einen ersten und einen zweiten Abschnitt (15.3, 15.4) aufweist,
wobei insbesondere der zweite Abschnitt (15.4) zur Befestigung des Türgriffs (12) am Träger (11) vorgesehen ist, und
wobei insbesondere der erste Abschnitt (15.3) zur Befestigung des Schließzylinders (17) vorgesehen ist,
und/oder dass zumindest am zweiten Abschnitt (15.4) des Befestigungselements (15) auch Gegenführungsmittel (15.8) vorgesehen sind, die mit den Führungsmitteln (11.1) am Träger (11), insbesondere formschlüssig, zusammenwirken.

7. Türgriffsystem (10) nach einem der vorhergehenden Ansprüche,
**dadurch gekennzeichnet,**
**dass** das Befestigungselement (15) zumindest zweiteilig ausgebildet ist, wobei ein erster Teil (15.5) durch den ersten Abschnitt (15.3) und ein zweiter Teil (15.6) durch den zweiten Abschnitt (15.4) gebildet ist, und
wobei insbesondere der erste Teil (15.5) mit dem zweiten Teil (15.6) durch zumindest ein Verbindungsmittel (15.7) verbunden ist.

8. Türgriffsystem (10) nach einem der vorhergehenden Ansprüche,
**dadurch gekennzeichnet,**
**dass** das Verstellelement (16) insbesondere direkt am Träger (11) in einer Aufnahme (11.3) gelagert ist und das Befestigungselement (15) zwischen der Freigabestellung (I) und der Fixierstellung (II) längsverschiebt,
wobei insbesondere das Verstellelement (16) als Schraube (16.1) oder Federelement (16.2), insbesondere mit Rastmittel (16.3), ausgestaltet ist,
und/oder dass das Verstellelement (16) durch einen Durchbruch im beweglichen Teil (101) erreichbar und einstellbar ist
und/oder dass das Verstellelement (16) formschlüssig mit dem Befestigungselement (15) verbunden ist.

9. Türgriffsystem (10) nach einem der vorhergehenden Ansprüche,
**dadurch gekennzeichnet,**
**dass** wenigstens ein Anschlussmittel (12.3) vom Türgriff (12) zumindest einteilig, materialeinheitlich oder monolithisch mit dem Türgriff (12) ausgebildet ist,
wobei insbesondere die Anschlussmittel (12.3) stangenförmig aus den Enden (12.2) des Türgriffs (12) herausragen, und insbesondere im Wesentlichen orthogonal zur Längserstreckung (18) des Türgriffes (12) ausgerichtet sind,
und/oder dass beide Anschlussmittel (12.3) vom Türgriff (12) parallel zueinander ausgerichtet sind,
wobei insbesondere die Anschlussmittel (12.3) eine unterschiedliche Länge aufweisen.

10. Türgriffsystem (10) nach einem der vorhergehenden Ansprüche,
**dadurch gekennzeichnet,**
**dass** am Befestigungselement(15) Befestigungsmittel (15.1) angeordnet sind, die insbesondere am zweiten Abschnitt (15.4) vorgesehen sind, und dass die Befestigungsmittel (15.1) mechanisch in der Fixierstellung (II) des Befestigungselements (15) mit Gegenbefestigungsmitteln (12.4) an den Anschlussmitteln (12.3) vom Türgriff (12) zusammenwirken,
wobei insbesondere wenigstens eine Einlaufschräge (12.5) an zumindest dem Befestigungsmittel (15.1) oder dem Gegenbefestigungsmittel (12.4) vorgesehen ist.

11. Türgriffsystem (10) nach einem der vorhergehenden Ansprüche,
**dadurch gekennzeichnet,**
**dass** zumindest eine Elektronikeinheit (13) vorgesehen ist, die mit einem Sicherheitssystem (103) vom Fahrzeug (100) datentechnisch verbindbar ist,
wobei insbesondere ein Teil (13.1) der Elektronikeinheit (13) im Türgriff (12) anordbar ist, und/oder dass am Türgriff (12), insbesondere an wenigstens einem Anschlussmittel (12.3), eine elektrische Steckverbindung (19) angeordnet ist, die mit einer Gegensteckverbindung am Träger (11) elektrisch zusammenwirkt.

12. Verfahren zur Montage eines Türgriffsystems (10) zum Betätigen eines beweglichen Teils (101) eines Fahrzeuges (100), insbesondere einer Tür oder Heckklappe oder dergleichen, mit
einem Träger (11), der an einer Innenseite (101.1) des beweglichen Teils (101) befestigbar ist,
einem Türgriff (12), der an einer Außenseite (101.2) des beweglichen Teils (101) durch den Träger (11) anordbar ist, und der Türgriff (12) über seine Längserstreckung (18) zwei Enden aufweist, an denen jeweils Anschlussmittel (12.3) zur Befestigung am Träger (11) vorgesehen sind,
einem Befestigungselement (15), was zur Befestigung des Türgriffs (12) durch zumindest ein Anschlussmittel (12.3) am Träger (11) dient, wobei das Befestigungselement (15) zumindest eine Freigabestellung (I) und eine Fixierstellung (II) aufweist,
**dadurch gekennzeichnet,**
**dass** die folgenden Schritte zur Montage des Türgriffsystems (10) am beweglichen Teil (101) des Fahrzeuges (100) ausgeführt werden:
a) Befestigung des Trägers an der Innenseite (101.1) des beweglichen Teils (101)
b) Lineares Einführen der Anschlussmittel (12.3) des Türgriffs (12) von der Außenseite (101.2) durch Öffnungen (101.3) im beweglichen Teil (101) in den Träger,
c) Formschlüssige Fixierung des Türgriffs (12) durch Verstellung des Befestigungselements (15) von der Freigabestellung (I) in die Fixierstellung (II),
wobei im Schritt c) durch die Verstellung des Befestigungselements (15) in die Fixierstellung (II) beide Anschlussmittel (12.3) fixiert werden.

13. Montageverfahren zur Montage eines Türgriffsystems (10) nach Anspruch 12,
**dadurch gekennzeichnet,**
**dass** das Befestigungselement (15) ausschließlich linear verschoben wird.

14. Montageverfahren zur Montage eines Türgriffsystems (10) nach Anspruch 12 oder 13, **dadurch gekennzeichnet,**
**dass** im Schritt a) der Träger (11) zunächst an das bewegliche Teil (101) angesteckt wird und anschließend mit einem Fixierelement (14) am beweglichen Teil (101) gesichert wird und/oder dass in einem Schritt b1) ein Schließzylinder (17) von der Innenseite (101.1) des beweglichen Teils (101) in den Träger (11) geschoben wird, und
durch den Schritt c) gleichzeitig durch die Verstellung des Befestigungselements (15) in die Fixierstellung (II) am Träger (11) durch das Befestigungselement (15) fixiert wird.

15. Montageverfahren zur Montage eines Türgriffsystems (10) nach einem der Ansprüche 12 bis 14,
**dadurch gekennzeichnet,**
**dass** ein Türgriffsystem (10) gemäß einem der Ansprüche 1 bis 11 verwendet wird.

## Claims

1. Door handle system (10) for actuating a movable part (101) of a vehicle (100), in particular a door or tailgate or the like, having
a carrier (11) which can be arranged on an inner side (101.1) of the movable part (101), a door handle (12), which can be arranged on an outer side (101.2) of the movable part (101) by the carrier (11), and the door handle (12) has two ends (12.2) over its longitudinal extension (18), on each of which connecting means (12.3) for fastening to the carrier (11) are provided,
a fastening element (15), which serves to fasten the door handle (12) to the carrier (11) by at least one connecting means (12.3), the fastening element (15) having at least one release position (I) and one fixing position (II), and
an adjusting element (16) which serves to adjust the fastening element (15) between the release position (I) and the fixing position (II),
**characterized in**
**in that**, in its fixing position (II), the fastening element (15) holds the door handle (12) on the carrier (11) by means of both connecting means (12.3).

2. Door handle system (10) according to claim 1,
**characterized in**
**in that** the door handle (12) can be arranged rigidly and immovably on the movable part (101), in particular by means of the fastening element (15)
and/or **in that** the fastening element (15) is mounted displaceably on the carrier (11),
in particular the fastening element (15) being held on the carrier (11) via guiding means (11.1),
and/or **in that** the fastening element (15) is of at least one-piece, uniform material or monolithic design.

3. Door handle system (10) according to any one of the preceding claims,
**characterized in**
**in that** openings (101.3) are provided on the movable part (101) for fastening at least the carrier (11) or the door handle (12), and
**in that** the carrier (11) can be arranged on the movable part (101) by at least one, preferably a plurality of, holding means (11.2),
in particular the holding means (11.2) at least positively engaging behind opening edges of the openings (101.3) in the movable part (101),
and/or **in that** at least one biasing means (15.2) is arranged on the fastening element (15) and, in the fixing position (II), cooperates mechanically with the door handle (12), whereby the door handle (12) is pressable against the outer side (101.2) of the movable part (101),
in particular the biasing means (15.2) being designed as a spring tongue which is formed in particular uniformly in terms of material from the fastening element (15).

4. Door handle system (10) according to any one of the preceding claims,
**characterized in**
**in that** the carrier (11) can be fixed to the movable part (101) by at least one fixing element (14),
in particular the fixing element (14) being designed as a screw (14.1) and cooperating with a thread on the carrier (11) in an assembly position (III) on the movable part (101).

5. Door handle system (10) according to any one of the preceding claims,
**characterized in**
**in that** a locking cylinder (17) is provided which serves to mechanically trigger a function in a safety system (103) of the vehicle (100),
the locking cylinder (17) being fastened to the movable part (101) by the carrier (11), and the fastening element (15) fastens the locking cylinder (17), in particular in a positive-locking manner, to the carrier (11).

6. Door handle system (10) according to any one of the preceding claims,
**characterized in**
**in that** the fastening element (15) has at least a first and a second section (15.3, 15.4), in particular the second section (15.4) being provided for fastening the door handle (12) to the carrier (11), and
in particular the first section (15.3) being provided for fastening the locking cylinder (17), and/or **in that** counter-guide means (15.8) are also provided at least on the second section (15.4) of the fastening element (15), which counter-guide means cooperate with the guiding means (11.1) on the carrier (11), in particular in a positive-locking manner.

7. Door handle system (10) according to any one of the preceding claims,
**characterized in**
**in that** the fastening element (15) is formed in at least two parts, a first part (15.5) being formed by the first section (15.3) and a second part (15.6) being formed by the second section (15.4), and **in that** the fastening element (15) is formed in at least two parts in particular the first part (15.5) being connected to the second part (15.6) by at least one connecting means (15.7).

8. Door handle system (10) according to any one of the preceding claims,
**characterized in**
**in that** the adjusting element (16) is in particular mounted directly on the carrier (11) in a receptacle (11.3) and longitudinally displaces the fastening element (15) between the release position (I) and the fixing position (II),
in particular the adjusting element (16) being designed as a screw (16.1) or spring element (16.2), in particular with locking means (16.3),
and/or **in that** the adjusting element (16) can be reached and adjusted by means of a breakthrough in the movable part (101)
and/or **in that** the adjusting element (16) is positively connected to the fastening element (15).

9. Door handle system (10) according to any one of the preceding claims,
**characterized in**
**in that** at least one connecting means (12.3) of the door handle (12) is formed at least in one piece, materially uniformly or monolithically with the door handle (12),
in particular the connecting means (12.3) protruding rod-shaped from the ends (12.2) of the door handle (12), and in particular being aligned substantially orthogonally to the longitudinal extension (18) of the door handle (12),
and/or **in that** the two connecting means (12.3) of the door handle (12) are aligned parallel to one another,
in particular the connecting means (12.3) having a different length.

10. Door handle system (10) according to any one of the preceding claims,
**characterized in**
**in that** fastening means (15.1), which are provided in particular on the second section (15.4), are arranged on the fastening element (15), and **in that**, in the fixing position (II) of the fastening element (15), the fastening means (15.1) interact mechanically with counter-fastening means (12.4) on the connecting means (12.3) of the door handle (12),
in particular at least one inlet bevel (12.5) being provided on at least the fastening means (15.1) or the counter-fastening means (12.4).

11. Door handle system (10) according to any one of the preceding claims,
**characterized in**
**in that** at least one electronic unit (13) is provided, which can be connected by data technology to a safety system (103) of the vehicle (100),
in particular a part (13.1) of the electronic unit (13) being arrangeable in the door handle (12),
and/or **in that** an electrical plug connection (19) is arranged on the door handle (12), in particular on at least one connection means (12.3), which plug connection cooperates electrically with a mating plug connection on the carrier (11).

12. Method for mounting a door handle system (10) for actuating a movable part (101) of a vehicle (100), in particular a door or tailgate or the like, having
a carrier (11) fastenable to an inner side (101.1) of the movable part (101),
a door handle (12), which can be arranged on an outer side (101.2) of the movable part (101) by the carrier (11), and the door handle (12) has two ends over its longitudinal extension (18), on each of which connecting means (12.3) for fastening to the carrier (11) are provided,
a fastening element (15), which serves to fasten the door handle (12) to the carrier (11) by at least one connecting means (12.3), the fastening element (15) having at least one release position (I) and one fixing position (II),
**characterized in**
**in that** the following steps for mounting the door handle system (10) on the movable part (101) of the vehicle (100) are carried out:
(a) fastening the carrier to the inner side (101.1) of the movable part (101)
b) linearly inserting the connection means (12.3) of the door handle (12) from the outer side (101.2) through openings (101.3) in the movable part (101) into the carrier,
c) positive fixing of the door handle (12) by adjusting the fastening element (15) from the release position (I) into the fixing position (II),
wherein in step c) both connection means (12.3) are fixed by the adjustment of the fastening element (15) into the fixing position (II).

13. Assembly procedure for the assembly of a door handle system (10) according to claim 12,
**characterized in**
**in that** the fastening element (15) is displaced exclusively linearly.

14. Assembly procedure for the assembly of a door handle system (10) according to claim 12 or 13,
**characterized in**
**in that**, in step a), the carrier (11) is first plugged onto the movable part (101) and is then secured to the movable part (101) with a fixing element (14), and/or **in that**, in step b1), a locking cylinder (17) is pushed from the inner side (101.1) of the movable part (101) into the carrier (11), and
by step c), is fixed simultaneously by the adjustment of the fastening element (15) into the fixing position (II) on the carrier (11) by the fastening element (15).

15. Assembly method for assembling a door handle system (10) according to any one of claims 12 to 14,
**characterized in**
**in that** a door handle system (10) is used according to any of claims 1 to 11 above.

## Revendications

1. Système de poignée de porte (10) pour actionner une partie mobile (101) d'un véhicule (100), en particulier une porte ou un hayon ou analogue, comportant
un support (11) qui peut être disposé sur un côté intérieur (101.1) de la partie mobile (101),
une poignée de porte (12) qui peut être disposée par le support (11) sur un côté extérieur (101.2) de la partie mobile (101) et la poignée de porte (12) présente deux extrémités (12.2) sur son extension longitudinale (18), sur chacune desquelles sont prévus des moyens de liaison (12.3) pour la fixation au support (11),
un élément de fixation (15) qui sert à fixer la poignée de porte (12) sur le support (11) par au moins un moyen de liaison (12.3), l'élément de fixation (15) présentant au moins une position de libération (I) et une position de fixation (II), et
un élément de réglage (16) qui sert à régler l'élément de fixation (15) entre la position de libération (I) et la position de fixation (II),
**caractérise en ce que,**
dans sa position de fixation (II), l'élément de fixation (15) maintient la poignée de porte (12) sur le support (11) au moyen des deux moyens de liaison (12.3).

2. Système de poignée de porte (10) conformément à la revendication 1,
**caractérise en ce que,**
la poignée de porte (12) peut être disposée rigidement et immobile sur la partie mobile (101), en particulier au moyen de l'élément de fixation (15)
et/ou **en ce que** l'élément de fixation (15) est monté mobile sur le support (11),
en particulier l'élément de fixation (15) étant maintenu sur le support (11) par des moyens de guidage (11.1),
et/ou **en ce que** l'élément de fixation (15) est constitué d'au moins une seule pièce, d'un matériau uniforme ou d'une construction monolithique.

3. Système de poignée de porte (10) selon l'une des revendications précédentes,
**caractérise en ce que,**
des ouvertures (101.3) sont prévues sur la partie mobile (101) pour fixer au moins le support (11) ou la poignée de porte (12), et
**en ce que** le support (11) peut être disposé sur la partie mobile (101) par au moins un moyen de retenue (11.2), de préférence plusieurs,
en particulier le moyen de retenue (11.2) s'engageant au moins positivement derrière les bords d'ouverture des ouvertures (101.3) dans la partie mobile (101),
et/ou **en ce qu'**au moins un moyen de précontrainte (15.2) est disposé sur l'élément de fixation (15) et coopère mécaniquement, en position de fixation (II), avec la poignée de porte (12),
la poignée de porte (12) pouvant être pressée contre la côté extérieur (101.2) de la partie mobile (101),
en particulier le moyen de précontrainte (15.2) étant réalisé sous la forme d'une languette à ressort qui est formée en particulier de manière uniforme en termes de matériau à partir de l'élément de fixation (15).

4. Système de poignée de porte (10) selon l'une des revendications précédentes,
**caractérise en ce que,**
le support (11) peut être fixé à la partie mobile (101) par au moins un élément de fixation (14),
en particulier l'élément de fixation (14) étant conçu comme une vis (14.1) et coopérant avec un filetage sur le support (11) dans une position de montage (III) sur la partie mobile (101).

5. Système de poignée de porte (10) selon l'une des revendications précédentes,
**caractérise en ce que,**
un cylindre de serrure (17) est prévu, qui sert à déclencher mécaniquement une fonction dans un système de sécurité (103) du véhicule (100),
où le cylindre de serrure (17) étant fixé à la partie mobile (101) par le support (11), et l'élément de fixation (15) fixe le cylindre de serrure (17) sur le support (11), en particulier par verrouillage positif.

6. Système de poignée de porte (10) selon l'une des revendications précédentes,
**caractérise en ce que,**
**en ce que** l'élément de fixation (15) présente au moins une première et une deuxième section (15.3, 15.4),
en particulier le deuxième section (15.4) étant prévu pour la fixation de la poignée de porte (12) sur le support (11), et
en particulier le premier section (15.3) étant prévu pour la fixation du cylindre de serrure (17),
et/ou **en ce que** des moyens de contre-guidage (15.8) sont également prévus au moins sur la deuxième section (15.4) de l'élément de fixation (15), lesquels moyens de contre-guidage coopèrent avec les moyens de guidage (11.1) sur le support (11), en particulier de manière positive.

7. Système de poignée de porte (10) selon l'une des revendications précédentes,
**caractérise en ce que,**
l'élément de fixation (15) est formé en au moins deux parties, une première partie (15.5) étant formée par la première section (15.3) et une deuxième partie (15.6) étant formée par la deuxième section (15.4), et
où en particulier la première partie (15.5) étant reliée à la deuxième partie (15.6) par au moins un moyen de liaison (15.7).

8. Système de poignée de porte (10) selon l'une des revendications précédentes,
**caractérise en ce que,**
l'élément de réglage (16) est notamment monté directement sur le support (11) dans un logement (11.3) et déplace longitudinalement l'élément de fixation (15) entre la position de libération (I) et la position de fixation (11),
où en particulier l'élément de réglage (16) étant réalisé sous la forme d'une vis (16.1) ou d'un élément à ressort (16.2), en particulier avec des moyens de verrouillage (16.3),
et/ou **en ce que** l'élément de réglage (16) peut être atteint et ajusté au moyen d'une percée dans la partie mobile (101)
et/ou **en ce que** l'élément de réglage (16) est relié positivement à l'élément de fixation (15).

9. Système de poignée de porte (10) selon l'une des revendications précédentes,
**caractérise en ce que,**
au moins un moyen de liaison (12.3) de la poignée de porte (12) est formé au moins d'une seule pièce, de manière sensiblement uniforme ou monolithique avec la poignée de porte (12),
où en particulier le moyen de liaison (12.3) en forme de tige dépassant des extrémités (12.2) de la poignée de porte (12), et en particulier sensiblement orthogonalement à l'extension longitudinale (18) de la poignée de porte (12),
et/ou **en ce que** les deux moyens de liaison (12.3) de la poignée de porte (12) sont alignés parallèlement l'un à l'autre,
en particulier les moyens de liaison (12.3) ayant une longueur différente.

10. Système de poignée de porte (10) selon l'une des revendications précédentes,
**caractérise en ce que,**
**en ce que** des moyens de fixation (15.1), qui sont prévus en particulier sur la deuxième section (15.4), sont disposés sur l'élément de fixation (15), et **en ce que**, dans la position de fixation (II) de l'élément de fixation (15), les moyens de fixation (15.1) interagissent mécaniquement avec des moyens de contre-fixation (12.4) sur les moyens de liaison (12.3) de la poignée de porte (12),
en particulier au moins un chanfrein d'entrée (12.5) est prévu sur au moins les moyens de fixation (15.1) ou les moyens de contre-fixation (12.4).

11. Système de poignée de porte (10) selon l'une des revendications précédentes,
**caractérise en ce que,**
**en ce qu'**il est prévu au moins une unité électronique (13) qui peut être reliée par une technique de données à un système de sécurité (103) du véhicule (100),
en particulier une partie (13.1) de l'unité électronique (13) pouvant être disposée dans la poignée de porte (12),
et/ou **en ce qu'**une connexion électrique enfichable (19) est disposée sur la poignée de porte (12), en particulier sur au moins un moyens de liaison (12.3), laquelle connexion électrique enfichable coopère électriquement avec une connexion enfichable correspondante sur le support (11).

12. Procédé montage pour le montage d'un système de poignée de porte (10) pour actionner une partie mobile (101) d'un véhicule (100), en particulier une porte ou un hayon ou similaire, comportant
un support (11) qui peut être fixé sur un côté intérieur (101.1) de la partie mobile (101),
une poignée de porte (12) qui peut être disposée par le support (11) sur un côté extérieur (101.2) de la partie mobile (101) et la poignée de porte (12) présente deux extrémités sur son extension longitudinale (18), sur chacune desquelles sont prévus des moyens de liaison (12.3) pour la fixation au support (11),
un élément de fixation (15) qui sert à fixer la poignée de porte (12) sur le support (11) par au moins un moyen de liaison (12.3), l'élément de fixation (15) présentant au moins une position de libération (I) et une position de fixation (II),
**caractérise en ce que,**
les étapes suivantes pour le montage du système de poignée de porte (10) sur la partie mobile (101) du véhicule (100) sont effectuées :
a) fixation du support à la côté intérieur (101.1) de la partie mobile (101)
b) introduction linéaire des moyens de liaison (12.3) de la poignée de porte (12) par la côté extérieur (101.2) à travers des ouvertures (101.3) de la partie mobile (101) dans le support,
c) fixation positive de la poignée de porte (12) par réglage de l'élément de fixation (15) de la position de libération (I) à la position de fixation (II),
où, à l'étape c), les deux moyens de liaison (12.3) sont fixés par le réglage de l'élément de fixation (15) dans la position de fixation (II).

13. Procédé montage pour le montage d'un système de poignée de porte (10) selon la revendication 12,
**caractérise en ce que,**
**en ce que** l'élément de fixation (15) est déplacé exclusivement de manière linéaire.

14. Procédé de montage pour le montage d'un système de poignée de porte (10) selon la revendication 12 ou 13,
**caractérise en ce que,**
dans l'étape a), le support (11) est d'abord enfiché sur la partie mobile (101) et est ensuite fixé à la partie mobile (101) avec un élément de fixation (14), et/ou **en ce que**, dans l'étape b1), un cylindre de serrure (17) est poussé de la côté intérieur (101.1) de la partie mobile (101) sur le support (11), et
par l'étape c) est fixée simultanément par le réglage de l'élément de fixation (15) dans la position de fixation (II) sur le support (11) par l'élément de fixation (15).

15. Procédé montage pour le montage d'un système de poignée de porte (10) selon l'une quelconque des revendications 12 à 14,
**caractérise en ce que,**
un système de poignée de porte (10) est utilisé selon l'une quelconque des revendications 1 à 11 ci-dessus.
